# EUROPÄISCHE PATENTSCHRIFT

(11) **EP 0 431 485 B1**
(45) Veröffentlichungstag und Bekanntmachung des Hinweises auf die Patenterteilung: **06.08.1997**
(21) Anmeldenummer: 90122915.3
(22) Anmeldetag: 30.11.1990
(51) Int. Cl.: D01G 15/12, D01G 15/16, D01G 15/32

(54) **Kühlsystem**
Cooling system
Système de refroidissement

(30) Priorität: 06.12.1989 CH 4371/89
(43) Veröffentlichungstag der Anmeldung: 12.06.1991
(73) Patentinhaber: MASCHINENFABRIK RIETER AG, CH-8406 Winterthur (CH)
(72) Erfinder: Demuth, Robert, CH-8309 Nürensdorf (CH); Erni, Daniel, CH-8500 Frauenfeld (CH); Fritzsche, Peter, CH-8405 Winterthur (CH)

(56) Entgegenhaltungen:
- EP-A- 0 077 166
- EP-A- 0 167 722
- CH-A- 390 109
- GB-A- 3 173

## Beschreibung

### Stand der Technik

### Das Kardierverfahren ist heute durch steigenden

Materialdurchfluss (Produktion) bei konstant bleibender Arbeitsfläche gekennzeichnet. Da mechanische Arbeit unweigerlich zur Erzeugung von Wärme führt, muss mit zunehmenden Temperaturproblemen gerechnet werden. Insbesondere kann die Erzeugung von Wärme im Arbeitsbereich der Karde zu unterschiedlichen thermischen Dehnungen bei zu grossen Temperaturunterschieden zwischen den Bauteilen führen.

Solche Probleme sind schon erkannt und in der europäischen Patentschrift Nr. 077 166 beschrieben worden. Zur Lösung dieser Probleme schlägt EP-A-0 077 166 ein Flüssigkeitstransportsystem insbesondere innerhalb des Tambours zum Ausgleich der Temperaturverhältnisse am äusseren Umfang des Tambours vor. Das Flüssigkeitstransportsystem vom Tambour kann auch erweitert werden, um die Flexibelbogen ("bends"), das dem Tambour tragende Gestell und die dem Flexibelbogen tragenden Seitenschilder in einem Wärmeausgleich miteinzuschliessen.

Es wird klar sein, dass im Betrieb der "Zugang" zu einem solchen Flüssigkeitstransportsystem nur über die Tambourachse erfolgen kann, was die Möglichkeiten zur Beeinflussung der Verhältnisse in diesem System sehr beschränkt, so dass das Ziel (gleichmässige Temperaturverhältnisse) sich als nicht erreichbar erweisen mag. Das "erweiterte" System ist ausserordentlich aufwendig.

Es ist die Aufgabe dieser Erfindung, die Temperaturverhältnisse innerhalb der Karde soweit beeinflussen zu können, dass die Probleme der thermischen Dehnung beherrscht werden können. Ausgehend von der Karde gemäß EP-A-0 077 166 wird diese Aufgabe durch die Merkmale des kennzeichenden Teils des Anspruchs 1 gelöst.

Gegenüber dem Stand der Technik unterscheidet sich diese Erfindung durch viele Merkmale, wovon einige konkrete Vorteile vorweisen, z.B.:
- die Erfindung setzt sich das Ziel, Wärme abzuführen und nicht bloss zu verteilen,
- die Tambourverschalung ist (mindestens im Vergleich zur Innenseite des Tambours) auch während des Kardierens ausserhalb einzelner Bereiche gut zugänglich, es kann dementsprechend ein relativ komplexes System zum Abführen von Wärme aufgebaut werden,
- ein System nach dieser Erfindung kann dem Wärmeanfall im Arbeitsbereich der Karde angepasst werden, d.h. es kann Wärme selektiv aus den Zonen der Karde abgeführt werden, wo sie beim Kardieren erzeugt wird; auf diese Weise können "heisse Zonen" vermieden werden,
- wenn Wärme aus den Hauptarbeitszonen abgeführt werden kann, dann reicht unter Umständen der "Lufthaushalt" der Karde aus, um einen Temperaturausgleich über den Umfang des Tambours zu erreichen.

Das Mittel zum Abführen von Wärme kann mindestens einen Wärmeleiter umfassen, der in wärmeübertragender Beziehung zu einem Teil der Tambourverschalung steht. Dieser Wärmeleiter kann einen Kanal umfassen, worin ein Strom von einem wärmeaufnehmenden Medium erzeugt werden kann. Dieser Strom kann pneumatischer oder hydraulischer Natur sein. Das genannte Mittel kann im Betrieb in einem Wärmeabfuhrsystem integriert sein, das zur Abgabe der abgeführten Wärme an eine vorbestimmte Senke ausgelegt ist. Ein solches System kann mit einer Vorrichtung zur Erzeugung von einem Strom des wärmeabführenden Mediums im genannten Kanal versehen werden. Ein solches System umfasst z.B. ein stromerzeugendes Mittel (ein Ventilator bzw. eine Pumpe) und gegebenenfalls einen Wärmetauscher. Ein solches System kann z.B. mit einem Klimatisierungs- bzw. Entstaubungssystem kombiniert werden.

Der Wärmeleiter kann separat von der Tambourverschalung hergestellt und an den erwünschten Stellen an dieser Verschalung befestigt werden. Vorzugsweise wird aber der (bzw. jeder) Wärmeleiter in der Tambourverschalung integriert. Dazu geeignete Verschalungselemente sind in unserer schweizerischen Patentanmeldung mit dem Titel "Tambourverschalungssegmente" (die "Schwesteranmeldung") beschrieben worden, wobei als Beispiele bestimmte Ausführungen von solchen Segmenten auch in den Figuren der Zeichnungen dieser Anmeldung dargestellt und nachfolgend beschrieben worden sind.

Jeder Wärmeleiter erstreckt sich vorzugsweise in axialer Richtung über die ganze Arbeitsbreite des Tambours. Es kann dabei Wärme in Richtung der einen, der anderen oder sogar der beiden Seiten des Tambours abgeführt werden. Eine sich in axialer Richtung erstreckende Leiter hat vorzugsweise einen konstanten Querschnitt über die ganze Arbeitsbreite.

Ein Wärmeleiter in der Form eines Kanals für ein strömendes Medium kann aus einer Mehrzahl von nebeneinander angeordneten Tambourverschalungselementen (z.B. Deckel) - gegebenenfalls zusammen mit einem Zusatzelement zum seitlichen Abschliessen des Kanals - gebildet werden.

Das System kann so ausgelegt werden, dass die Kühlwirkung an den Wärmeanfall angepasst wird, d.h. es wird mehr Wärme aus Zonen des Arbeitsbereiches abgeführt, wo im Betrieb mehr Wärme entsteht. Solche Zonen sind z.B. diejenigen, wo Kardierarbeit geleistet wird, d.h. wo Fasern zwischen Garnituren des Tambours und nichtgefüllten Garnituren der Verschalungselemente verarbeitet werden. Wo keine Kardierarbeit geleistet wird, kann nur eine schwachere Kühlung erzielt werden.

Die Erfindung wird nun anhand von als Beispiele dienenden Ausführungen anhand der Figuren der Zeichnungen näher erläutert werden. Es zeigt:
- Fig. 1: (schematisch) eine Karde mit Tambourverschalungssegmenten nach der Schwesteranmeldung,
- Fig. 2: Tambourverschalungselemente für eine Karde nach Fig. 1,
- Fig. 3: eine schematische Draufsicht von einem Endteil eines Segmentes nach Fig. 2 zusammen mit einer Aufhängung dafür
- Fig. 4: eine schematische Seitenansicht von der Aufhängung nach Fig. 3
- Fig. 5: eine schematische Darstellung einer Wanderdeckelanordnung,
- Fig. 6: eine schematische Darstellung einer Modifikation der Anordnung nach Fig. 5 zum Verwirklichen eines Systems nach dieser Erfindung auch im Deckelbereich
- Fig. 7A 7B: Schematische Seitenansichten von Karden zur Erklärung des Grundprinzips
- Fig. 8: eine schematische Darstellung eines Kühlsystems, das sich in dem in Fig. 7 dargestellten Prinzip beruht, und
- Fig. 9: eine schematische Darstellung einer Verbindung zwischen einem Segment nach Fig. 2 und einem System nach Fig. 8.

Fig. 1 zeigt in schematischer Seitenansicht den Tambour 30 einer Karde, die Endteile 32, 34 einer Wanderdeckelanordnung, welche die Hauptkardierzone definiert, ein Briseur 36 und einen Abnehmer 38. Die Drehrichtung des Tambours um seine Achse A ist mit dem Pfeil D angedeutet.

In der Vorkardierzone (zwischen dem Briseur 36 und dem Auslaufende 34 der Wanderdeckelanordnung) befinden sich eine Schmutzausscheidevorrichtung 38 und ein dieser Vorrichtung vorangehendes Tambourverschalungssegment 40. Die Vorrichtung 38 umfasst zwei Tambourverschalungssegmente 42, 44 die nachfolgend näher beschrieben werden sollten.

Die Nachkardierzone (zwischen dem Einlaufende 32 der Wanderdeckelanordnung und dem Abnehmer 38) ist mit einer weiteren Schmutzausscheidevorrichtung 46 versehen, welche mit der Vorrichtung 38 austauschbar ist und daher nicht einzeln beschrieben werden sollte.

In der Unterkardierzone (zwischen dem Abnehmer 38 und dem Briseur 36) befindet sich noch eine Schmutzausscheidevorrichtung 48 und vier Tambourverschalungssegmente 50. Vorrichtung 48 ist mit den beiden Vorrichtungen 38 und 46 austauschbar und die Segmente 50 sind mit dem Segment 40 austauschbar.

Es wird nachfolgend das Grundprinzip dieser Erfindung anhand der Fig. 7A und 7B erklärt werden bevor bevorzugte Anordnungen anhand der anderen Figuren näher erläutert werden. Fig. 7A und 7B zeigen nochmals (rein schematisch) den Tambour 30 mit Drehrichtung D und eine Wanderdeckelandordnung 31 mit Bewegungsrichtung R.

In Fig. 7A wurde angenommen, die Vor-, Nach- und Unterkardierzonen seien bloss durch einfache Blechteile 33, 35, 37 verschalt. Nach dieser Erfindung wird an mindestens einem solchen Blechteil einen "Wärmeleiter" in der Form eines Kanals befestigt. In Fig. 7A wurde angenommen, jeder Blechteil sei mit mindestens einem Kanal 39 (der Blechteil 37 in der Unterkardierzone sogar mit zwei solchen Kanälen) versehen. Jeder Kanal 39 erstreckt sich in der axialen Richtung über die ganze Breite des Arbeitsbereiches der Karde. Der Kanal wird derart an dem Blechteil befestigt, dass Wärme vom Blechteil an den Kanal übertragen wird. Im Betrieb fliesst ein Medium (Flüssigkeit bzw. Gas) durch den Kanal, wie nachfolgend in Zusammenhang mit Fig. 8 näher erläutert werden soll, sodass die an den Kanal übertragene Wärme durch das Medium abgeführt wird.

Fig. 8 zeigt schematisch ein Kühlsystem, welches die Kanäle 39, ein Absaugrohr 51 und (für ein pneumatisches System) einen Ventilator bzw. (für ein hydraulisches System) eine Pumpe 53 umfasst. Für jeden Kanal 39 ist eine Verbindung mit dem Absaugrohr 51 vorgesehen, die in Fig. 8 schematisch mit Pfeiler 55 angedeutet worden ist und nachfolgend in Zusammenhang mit den weiteren Figuren beschrieben werden soll.

Im Fall von einem pneumatischen System kann die Kühlluft aus dem Spinnsaal gesogen werden und gegebenenfalls durch den Ventilator wieder in die Umgebung zurückbefördert werden. Ein hydraulisches System erfordert einen geschlossenen Kreislauf, wie durch das gestrichelte Rückflussrohr 55 in Fig. 8 angedeutet worden ist. Ein Wärmetäuscher 57 muss in diesem Kreislauf vorgesehen werden. Die Umgebungsluft kann als Wärmesenke dienen. Wo es nicht erwünschenswert ist, die Spinnsaalluft zur "Entsorgung" der anfallenden Wärme auszunutzen, kann die Wärme an eine andere Senke geleitet werden, wobei die bekannten Prinzipien der Wärmetechnik zur Hilfe gezogen werden können. Das Kühlsystem nach Fig. 8 kann im Klimatisierungssystem der Spinnerei integriert werden.

Ein pneumatisches System kann natürlich auch einen geschlossenen Kreislauf für die Kühlluft umfassen, wobei dann ein Wärmeaustäuscher ähnlich Wärmeaustäuscher 57 notwendig wird. Somit kann das Kühlsystem von der Spinnsaalluft isoliert werden, was seitens des Kühlsystems (Flugbeladene Spinnsaalluft) und/oder des Spinnsaals (klimatisierte Luft) wünschenswert sein mag. Anstelle von Kühlluft kann auch ein anderes Kühlmittel, z.B. ein flüssiges Kühlmittel verwendet werden.

Das Kühlsystem kann mit dem Trosh-Entsorgungssystem der Karde integriert werden. Unsere europäische Patentanmeldung Nr. 340458 zeigt z.B. eine Vorrichtung zum Entstauben einer Karde, wonach eine bewegbare Luftsammelleitung vorgesehen ist. Diese Luftsammelleitung könnte z.B. auch als Absaugrohr 51 nach Fig. 8 dienen.

Es wird klar sein, dass die stationären Blechteile 33, 35, 37 (im Vergleich zu Innerseite des Tambours) gut zugänglich sind. Der (jeder) Kanal kann dementsprechend ohne weiteres einen komplizierten Verlauf über der äusseren Oberfläche des jeweiligen Blechteils erfolgen, wobei darauf geachtet werden soll, dass keine Verformung der Blechteile durch ein ungleichmässiges Temperaturprofil hervorgerufen wird.

Es wird auch klar sein, dass eigentlich keine Arbeit zwischen dem Tambour und solchen einfachen Blechteil geleistet wird. Die Wärmeerzeugung in den entsprechenden Zonen des Arbeitsbereiches der Karde ist dementsprechend relativ niedrig. Die Blechteile dienen nur als Uebertragungsmittel für Wärme, die eigentlich im Kardierbereich (zwischen dem Wanderdeckel und dem Tambour) entsteht.

Dies gilt aber nicht für ein System nach Fig. 1. Eine vereinfachte Version dieses Systems ist nochmals in Fig. 7B abgebildet worden, wo jede Schmutzausscheidevorrichtung mit zwei Kardiersegmenten 41 und die Unterkardierzone mit einer Blechverschalung 43 gezeigt worden ist. Da zwischen den Kardiersegmenten 41 und dem Tambour Kardierarbeit geleistet werden muss, fällt in den entsprechenden Zonen des Arbeitsbereiches Wärme an. Jedes Segment 41 ist daher mit einem jeweiligen Kanal 39 versehen, sodass die anfallende Wärme möglichst direkt abgeführt werden kann. Unter Umständen ist es dann möglich, auf Wärmeübertragung ab der Blechverschalung zu verzichten. Sie kann aber auch vorhanden sein, wie gestrichelt angedeutet worden ist.

In beiden Fällen (Fig. 7A und 7B) fällt Wärme in der Wanderdeckelanordnung 31 an und eine Wärmeübertragung aus diesem Bereich wäre auch vorteilhaft. Ein dazu geeignetes System ist in Fig. 5 und 6 schematisch gezeigt worden.

Fig. 5 zeigt schematisch eine Wanderdeckelanordnung mit einer Vielzahl von einzelnen T-förmigen Deckelstäben 45, wovon jeder Stab eine Garnitur trägt (nicht gezeigt). Die Stäbe 45 werden an endlosen Trägern (nicht gezeigt) befestigt und gemeinsam in der Bewegungsrichtung R bewegt. Fig. 6 zeigt, dass Kanäle 47 zwischen benachbarten Stäben 45 gebildet werden können, z.B. durch das Ueberspannen der inneren Enden der Stäbe durch ein Verdeckelement 49. Durch die Kanäle 47 können im Betrieb Ströme von einem gasförmigen Medium eventuell zur Wärmeabfuhr erzeugt werden.

Es ist nicht notwendig, Kanäle 47 zwischen allen Stäben 45 der Anordnung zu bilden. Die Hauptkardierarbeit wird an den ersten Wanderdeckeln über dem Materialeinlauf (Briseur) geleistet, das heisst in der Zone Z (Fig. 5). Es wird normalerweise reichen, Wärme von 6 bis 12 Stäben in dieser Zone (der Stab am Einlaufende der Zone miteingeschlossen) abzuführen. Das Verdeckelement 49 kann dementsprechend kurz sein.

Die bislang vorgeschlagenen Massnahmen erfordern alle das Anbringen eines Zusatzelementes an/in einer bekannten Anordnung. Die in der Schwesteranmeldung gezeigten Segmente, die nun nochmals in Zusammenhang mit Fig. 2 beschrieben werden sollten, ergeben aber die Möglichkeit, Wärmeabfuhrkanäle von vornherein in die Tambourverschalung zu integrieren.

Fig. 2 zeigt die aneinander anschliessenden Segmente 50, 42 nach einem grösseren Massstab. Das einfachere Segment 50 umfasst einen ersten plattenförmigen Teil 52 und einen zweiten plattenförmigen Teil 54, der zwei ebene Seitenabschnitte 56 und einen gebogenen Zentralabschnitt 58 umfasst. Die plattenförmigen Teile 52, 54 sind miteinander über Seitenwände 60 und Zwischenwände 62 verbunden, um drei Längskanäle 64 zu bilden.

Das Segment erstreckt sich mit konstantem Querschnitt über die ganze Breite (axiale Länge) des Tambours 30 und es wird über geeignete Befestigungsmittel (nachfolgend zu beschreiben) an den Seitenschilder der Karde (des Kardengestells) befestigt. Das Segment 50 wird als extrudiertes Profil aus Leichtmetall (z.B. aus Aluminium) hergestellt. Die Form des Segmentes ermöglicht eine sehr dünnwändige Konstruktion welche trotzdem die erforderliche Steifigkeit des Segmentes über der ganzen Arbeitsbreite ermöglicht. Die Wanddicke des Segmentes 50 kann z.B. in Bereich 2 mm bis 8 mm liegen.

Die Steifigkeit des Segmentes ist wichtig, um eine einmal festgelegte Einstellung der Faserleit- oder Faserführungsfläche 66 gegenüber der auf dem Tambour aufgezogenen Garnitur über die ganze Arbeitsbreite möglichst konstant zu halten. Diese Faserleitfläche 66 bildet die äussere Mantelfläche vom Arbeitsbereich der Karde über den, dem Segment 50 entsprechenden Winkelbereich W (Fig. 1, gezeigt für das identische Segment 40) der Vorkardierzone (für die Bedeutung von einem solchen Winkelbereich siehe unsere deutsche Patentanmeldung 3835776). Die durch den plattenförmigen Teil 54 gegebene Versteifung vom Faserleitteil 52 ermöglicht die Einhaltung von engen Toleranzen der Einstellung dieses Leitteils trotz der dünnwändigen Konstruktion, welche Gewichts- und Materialeinsparungen mit sich bringt.

Das kompliziertere Segment 42 umfasst auch einen inneren plattenförmigen Teil 68 und einen äusseren plattenförmigen Teil 78. Diese Teile sind durch eine Seitenwand 72, eine Seitenwand 74 und eine Zwischenwand 76 miteinander verbunden, um zwei Längskanäle 78 zu bilden. Das Segment 42 ist auch als Extrudiertes Profil aus Leichtmetall hergestellt. Diese Bauweise ergibt auch für das Segment 42 die Vorteile des niedrigen Gewichtes bei hoher Steifigkeit.

Das Segment 42 dient aber nicht unmittelbar als Faserbeeinflussungselement, sondern als Träger für die eigentlichen Arbeitselemente, die an dem Teil 68 zu fixieren sind. Solche Elemente sind dem Fachmann wohl bekannt und werden deswegen hier nicht detailliert beschrieben werden. Sie umfassen z.B. drei Stäbe 78A, 78B und 78C (gestrichelt angedeutet) welche durch Schrauben (nicht gezeigt) an dem Teil 68 befestigt sind. Die Befestigungsschrauben (nicht gezeigt) für den oberen Stab 78C erstrecken sich durch eine Reihe von Bohrungen 80 (gestrichelt angedeutet, nur eine Bohrung 80 in Fig. 2 sichtbar) in der Seitenwand 74. Aehnlicherweise gibt es eine Reihe von Bohrungen 82 in der Zwischenwand 76 zur Aufnahme von Befestigungsschrauben für den mittleren Stab 78B. Die Seitenwand 72 ist auch mit einer Reihe von Bohrungen 84 versehen zur Aufnahme von Befestigungsschrauben für den unteren Stab 78C. Die drei Stäbe können je mit einer faserverarbeitenden Garnitur versehen werden, wie z.B. in der schweizerischen Patentschrift Nr. 662804 gezeigt worden ist. Diese Garnitur kann z.B. eine Nadelgarnitur, eine Sägezahngarnitur oder bloss eine strukturierte Fläche gemäss unserer schweizerischen Patentanmeldung Nr. 01092/89-5 sein.

Die Auflageflächen für die drei Stäbe auf dem Teil 68 sind derart auf die Krümmung des Tambours abgestimmt, dass bei optimaler Einstellung des Segmentes die Breite von jedem Stab sich senkrecht zu einem jeweiligen Radius des Tambours erstreckt.

Die Seitenwand 72 ist mit einem Fortsatz 86 versehen, welcher eine Längsnute 88 in seiner dem Segment 40 zugewandten Fläche aufweist. Die Nute 88 enthält ein elastemerisches Dichtungselement 90, b.z. einen Hohlkörper. Die Segmente 50, 42, bzw. 40, 42 werden derart nebeneinander an der Karde montiert, dass das Dichtungselement 90 in Berührung mit einer Lippe 92 auf dem Segment 50, 40 steht. Das Segment 50, 40 hat auch eine Längsnute 94, neben der Lippe 92 und ist mit einem eigenen Dichtungselement 96 versehen, welches auch in Berührung mit dem Dichtungselement 90 vom Segment 42 steht. Leckströmungen zwischen den Segmenten (50) 40, 42 können dadurch weitgehend verhindert werden, was eine bessere Kontrolle über den Lufthaushalt über den Arbeitsbereich der Karde bedeutet. Dadurch wird auch die Verschmutzung der Umgebung des Tambours vermieden.

Wo zwei Faserleitsegmente 50 aneinander gereiht sind, z.B. in der Unterkardierzone können die Spalten zwischen benachbarten Segmenten auch abgedichtet werden. Dazu dient das schon beschriebene Dichtungselement 96 aber auch ein weiteres Dichtungselement 98 (Fig. 2) in eine Nute 100, die sich gegenüber der Nute 94 in der entgegengerichteten Richtung öffnet.

Die Wand 74 ist auch mit einem Fortsatz 102 versehen, welcher eine Fläche 104 aufweist, die schräg zur radialen Ebene des Tambours steht. Diese Fläche 104 kann als Auflagefläche für einen Schmutzausscheidemesser (106) (Fig. 3). Der Messer 106 hat eine Durchbohrung 108 und eine Schraube 110 erstreckt sich durch diese Bohrung 108 in eine Gewindebohrung 110 (Fig. 2) im Fortsatz 104 des Segmentes, um den Messer an diesem Fortsatz zu befestigen.

Fig. 3 zeigt einen Teil einer Schmutzausscheidevorrichtung welche z.B. nach dem Prinzip der obengenannten schweizerischen Patentanmeldung Nr. 4103/88 arbeiten kann. Diese Vorrichtung umfasst zwei Segmente, wovon das eine Segment 42 schon beschrieben worden ist und das zweite Segment 44 in der Bauweise mit dem ersten Segment 42 sehr ähnlich ist, aber gegenüber der Karde im umgekehrten Sinn montiert ist, sodass die Fläche 104 (Fig. 2) vom Segment 42, einer Fläche 104A vom Segment 44 zugewandt ist. Das Segment 44 hat einen abgekürzten Fortsatz 102A und die zwei Segmente 42, 44 sind derart nebeneinander gestellt, dass ein Spalt 112 zwischen den beiden Fortsätzen 102, 102A offen bleibt. Dieser Spalt 112 dient als Zugangsöffnung zu einem Absaugkanal 114, welcher durch ein federndes Halteelement 116 in Berührung einerseits mit der Fläche 104A des Segmentes 44 und andererseits mit dem Messer 106 gehalten wird. Das Halteelement 116 wird durch ein geeignetes Mittel (nicht gezeigt) am Segment 44 befestigt.

Der Absaugkanal 114 ist in der Form von einem Rohr, welches sich über die ganze Arbeitsbreite der Karde erstreckt und mit einer dem Spalt 112 entgegengerichteten Oeffnung 118 versehen ist. Die Arbeitsweise dieser Schmutzausscheidevorrichtung ist im allgemeinen bekannt und wird hier nicht näher beschrieben werden, da diese Erfindung nicht zum Prinzip des Schmutzausscheideverfahrens, sondern vielmehr zur Konstruktion der Schmutzausscheidevorrichtung gerichtet ist.

Die Aufhängung der verschiedenen Elemente am Gestell der Karde wird nun anhand der Fig. 4 und 5 beschrieben werden. Die Befestigung der Segmente 40, 50 am Gestell kann ohne Schwierigkeiten durch Befestigungsschrauben (nicht gezeigt) und Bohrungen in den Endteilen des Segmentes bewirkt werden. Die Genauigkeit der Herstellung des Segmentes und seiner Steifigkeit ermöglichen das Verzichten auf kompliziertere Einstellungsmittel. Für die Segmente 42, 44 ist aber eine spezielle Aufhängung mit einem Einstellmittel konzipiert worden, wie nachfolgend anhand der Fig. 4 und 5 beschrieben werden soll.

Fig. 4 zeigt einen Endteil vom Segment 42, gesehen in Richtung des Pfeils IV (Fig. 3), zusammen mit der entsprechenden Aufhängung, die allgemein mit dem Bezugszeichen 120 angedeutet worden ist. Fig. 5 zeigt die Aufhängung allein, gesehen in Richtung des Pfeils 1V der Fig. 4. Die Stirnseite 122 vom Segment 42 ist mit zwei in der Längsrichtung des Segments erstreckenden Bohrungen 124, 126 versehen. Ein Bolzen 128 ist in der Bohrung 126 eingepresst und dadurch in dem Segment 42 montiert. Die andere Bohrung 124 dient zur Aufnahme von einem zweiten Bolzen 130, der ein Teil der Aufhängung 120 bildet, wie nachfolgend näher erläutert werden soll. Der andere nicht dargestellte Endteil des Segmentes 42 ist auch mit zwei Bohrungen versehen, die koaxial mit je einer Bohrung 124, 126 verlaufen und somit zwei Längsachsen 132, 134 definieren. Die Aufhängung 120 (siehe auch Fig. 5) umfasst eine Befestigungsplatte 136, welche durch Schrauben 138 an einem Lagerschild 140 der Karde befestigt ist. Die Platte 130 hat eine Nabe 142 mit einer in der radialen Richtung des Tambours erstreckenden Bohrung (nicht angedeutet) die mit einem Gewinde versehen ist.

Die Aufhängung 120 umfasst weiterhin eine Einstellvorrichtung mit einem Nabenteil 144 und zwei Flügel 146, 148. Der Nabenteil 144 hat eine mit einem Gewinde versehenen Durchbohrung (nicht besonders angedeutet) mit einer entsprechenden hohlen Stellschraube 150. Die ringförmige Stirnfläche dieser Stellschraube 150 stösst auf der Nabe 142 von der Befestigungsplatte 136. Eine Fixierschraube 152 erstreckt sich durch die durchgehende Bohrung der Stellschraube 150 um mit dem Gewinde der Nabe 142 zusammenzuarbeiten. Bei Lockerung der Fixierschraube 152 ist es möglich, die Einstellung des Nabenteils 144 gegenüber der Befestigungsplatte 136 durch drehen der Stellschraube 150 zu ändern. Diese neu festgelegte Einstellung kann dann mit der Fixierschraube 152 verriegelt werden.

Der Flügel 146 ist mit einem Gleitlager 154 zur Aufnahme des Bolzens 128 versehen. Der Flügel 148 hat auch ein Gleitlager zur Aufnahme von einer Achse 158, die mit dem vorerwähnten Bolzen 130 aus einem Stück gebildet wird, aber eine Längsachse 160 aufweist, die nicht mit der Achse 132 flüchtet, sodass die Teile 130, 158 zusammen eine Exzenter-Einstelleinrichtung bilden. Der Teil 158 ist mit einer Verlängerung 162 zur Zusammenarbeit mit einem Einstellwerkzeug und mit Verriegelungsmuttern 164 versehen.

Bei einer Neueinstellung der Einstellschraube 150 werden beiden Bolzen 128, 130 in ungefähr radialen Richtungen gegenüber dem Tambour bewegt. Diese Einstellung kann derart durchgeführt werden, z.B. mit Hilfe einer geeigneten Lehre, dass die Garnitur des dem Stift 128 benachbarten Stabes 78A (für Fig. 2) in einem gewünschten Abstand von der Garnitur des Tambours steht. In aller Wahrscheinlichkeit stehen dann aber die Garnituren der anderen beiden Stäbe 78B und 78C nicht in dem erwünschten Abstand zur Tambourgarnitur. Der Bolzen 128 kann aber trotzdem durch die Betätigung der Fixierschraube 152 in dieser Einstellung fixiert werden. Die erwünschte Einstellung der anderen Garniturstäbe wird dann durch Drehen der Exzentereinrichtung 130, 158 erreicht, wobei sich die Achse 130 um die Achse 160 dreht und dabei das Segment 42 um die Achse 134 schwenkt. Weil die Achse 134 senkrecht über dem Mittelpunkt des Garniturstreifens 78A liegt, erfolgt durch die Betätigung des Exzenters keine wesentliche Beeinflussung der Einstellung von 78A. Die Gesamteinstellung kann mit Verriegelungsschrauben 139 fixiert werden, die sich durch Ansätze 137 der Platte 136 in Endteile 141 der beiden Flügel 146, 148 erstrecken. Die Ansätze 137 haben schlitzförmige Durchbohrungen, um die Schrauben aufzunehmen

Fig. 3 zeigt auch eine Verstelleinrichtung für den Messer 106, die an der Aufhängung für das Segment 42 befestigt ist. Jede Stellschraube 150 dieser Aufhängung trägt ein Halteelement 166, welches eine jeweilige im Halteelement verstellbare Schraube 168 trägt. Diese Schraube arbeitet mit einer im Ende des Messers 106 vorgesehenen Gewindebohrung (nicht angedeutet) zusammen. Durch Verstellung der Schraube 168 im Halteelement 166 kann das freie Ende des Messers 106 nach Lockerung der Befestigungsschrauben 110 gegenüber der Garniturelementen eingestellt werden. Das Loch 108 im Messer 106 ist deswegen schlitzförmig.

Fig. 9 zeigt schematisch eine Verbindung zwischen einem Segment 50 (Fig. 2), bzw 40 (Fig. 1) und dem Absaugrohr 51 (Fig. 8). Für jedes Segment 50, 40 ist ein Uebergangsstück 180, welches an einem Ende an das Profil des Segmentes angepasst ist und am anderen Ende mit einem elastischen Dichtungselement 182 versehen ist. Das Dichtungselement verbindet eine Dichtung mit dem Uebergangsstück 180 und mit dem Absaugrohr 51, wobei das Element an eine Zugangsöffnung 184 im Rohr 51 anschliesst.

Für aneinandergereihte Segmente 50 (Fig. 1) kann ein Sammelübergang zwischen den Profilen und dem Absaugrohr vorgesehen werden. Aehnlicherweise kann im Deckelbereich (Fig. 6) auch eine Sammelleitung zwischen den Kanälen 47 und dem Absaugrohr 51 gebildet werden.

Grössere Probleme bieten die Segmente 42, da die an ihren Enden mit den Aufhängungen 120 zusammenarbeiten. Uebergangsstücke (nicht gezeigt) können aber entweder durch die Oeffnung A (Fig. 3) der Stirnseite 122 vom Segment und der Aufhängung 120 oder durch die Oeffnung B (Fig. 4) zwischen der Befestigungsplatte 136 und der dieser Platte zugewandten Seite der Aufhängung 120 geführt werden. Zu diesem Zweck können die Oeffnungen A bzw. B vergrössert werden.

Die Erfindung ist nicht auf die dargestellten Beispiele eingeschränkt. Wärme könnte natürlich von der Tambourverschalung dadurch abgeführt werden, dass man einen Kühlluftstrom über der äusseren Fläche der Verschalung erzeugt, wobei diese Strömung von der Saalluft durch einer äusseren Verschalung der Maschine abgetrennt werden könnte. Die gezielte Abfuhr von Wärme von aufgewählten Zonen der Maschine (insbesondere wo Kardierarbeit geleistet wird) wird sich aber als bedeutend wirksamer erweisen.

## Patentansprüche

1. Karde mit einem Tambour (30), die eine zylindrische Mantelfläche aufweist, und einer dieser Mantelfläche mit einem vorgegebenen Abstand gegenüberstehenden Tambourverschalung (33,35,37;41,43), wobei zwischen der Mantelfläche des Tambours und einem Teil der Tambourverschalung ein Kardierbereich vorhanden ist, wo Kardierarbeit geleistet wird und Wärme entsteht, dadurch gekennzeichnet, dass Mittel (39;47) vorhanden sind, Wärme aus der Tambourverschalung abführen.

2. Karde nach Anspruch 1, dadurch gekennzeichnet, dass das Mittel zum Wärmeabführen mindestens einen Wärmeleiter (39;47) umfasst, der in wärmeübertragender Beziehung zu einem Teil der Tambourverschalung steht.

3. Karde nach Anspruch 2, dadurch gekennzeichnet, dass der Wärmeleiter einen Kanal (39;47) umfasst, welcher im Betrieb von einem wärmeabführenden Medium durchströmt wird.

4. Karde nach Anspruch 3, dadurch gekennzeichnet, dass der Kanal (39;47) in ein Wärmeabfuhr- oder Kühlsystem integriert ist, das die abgeführte Wärme an eine vorbestimmte Senke abgibt.

5. Karde nach Anspruch 3 oder 4, dadurch gekennzeichnet, dass der Kanal in einem Tambourverschalungssegment (50;42) vorgesehen ist.

6. Karde nach Anspruch 5, dadurch gekennzeichnet, dass das Segment (50;42) als Hohlprofil gebildet ist.

7. Karde nach Anspruch 5 oder 6, dadurch gekennzeichnet, dass das Segment (42) als Träger für Arbeitselemente (78A,78B,78C) dient.

8. Karde nach einem der Ansprüche 3 bis 7, dadurch gekennzeichnet, dass sich der Kanal (39;47) parallel zur Tambourachse erstreckt und dass ein Uebergangsstück (180) an einem Ende des Kanals vorgesehen ist, dieser mit einem Absaugrohr zu verbinden.

9. Karde nach Anspruch 3 oder 4, dadurch gekennzeichnet, dass der Kanal (47) aus einer Mehrzahl von nebeneinander angeordneten Tambourverschalungselementen gebildet ist.

10. Karde nach Anspruch 9, dadurch gekennzeichnet, dass die Elemente Deckel (45) sind und ein Zusatzelement (49) zum seitlichen Abschliessen des Kanals vorgesehen ist.

## Claims

1. A card with a main cylinder (30) which is provided with a cylindrical shell surface and an encasing (33, 35, 37; 41, 43) opposite of said shell surface at a predetermined distance, with a carding zone being present between the shell surface of the main cylinder and a portion of the encasing of the main cylinder where carding work is carried out and where heat is produced, characterized in that means (39; 47) are present which carry off heat from the encasing of the main cylinder.

2. A card as claimed in claim 1, characterized in that the means for removing heat consists of at least one heat conductor (39; 47) which is in a heat-transmitting relationship with a portion of the encasing of the main cylinder.

3. A card as claimed in claim 2, characterized in that the heat conductor comprises a channel (39; 47) through which a heat-removing medium flows during the operation.

4. A card as claimed in claim 3, characterized in that the channel (39; 47) is integrated in a heat-removal or cooling system which gives off the removed heat to a predetermined sink.

5. A card as claimed in claim 3 or 4, characterized in that the channel is provided in an encasing segment (50; 42) of the main cylinder.

6. A card as claimed in claim 5, characterized in that the segment (50; 42) is formed as a hollow profile.

7. A card as claimed in claim 5 or 6, characterized in that the segment (42) is used as a carrier for the working elements (78A, 78B, 78C).

8. A card as claimed in one of the claims 3 to 7, characterized in that the channel (39; 47) extends parallel to the axis of the main cylinder and that a transition element (180) is provided at the end of the channel in order to connect the same with a suction tube.

9. A card as claimed in claim 3 or 4, characterized in that the channel (47) consists of a plurality of adjacently arranged encasing elements of the main cylinder.

10. A card as claimed in claim 9, characterized in that the elements are lids (45) and that an additional element (49) is provided for the lateral closure of the channel.

## Revendications

1. Carde avec un tambour (30) qui possède une surface enveloppante cylindrique, et un recouvrement de tambour (33,35,37;41,43) disposé, à une distance prédéterminée, face à cette surface enveloppante, et où une zone de cardage est située entre la surface enveloppante du tambour et une partie du recouvrement de tambour, zone dans laquelle un travail de cardage est réalisé et de la chaleur est produite,
caractérisée par le fait que
des moyens (39;47) sont prévus pour extraire de la chaleur hors du recouvrement de tambour.

2. Carde selon revendication 1,
caractérisée par le fait que
le moyen utilisé pour extraire la chaleur comprend au moins un conducteur de chaleur (39;47) qui se tient en relation de transfert thermique par rapport à une partie du recouvrement de tambour.

3. Carde selon revendication 2,
caractérisée par le fait que
le conducteur de chaleur comprend un canal (39;47) qui, pendant la marche, est parcouru par un média d'extraction de chaleur.

4. Carde selon revendication 3,
caractérisée par le fait que
le canal (39;47) est intégré dans un système d'extraction de chaleur ou de refroidissement qui donne la chaleur extraite à un abaisseur de température prédéterminé.

5. Carde selon revendication 3 ou 4,
caractérisée par le fait que
le canal est prévu dans un segment de recouvrement de tambour (50;42).

6. Carde selon revendication 5,
caractérisée par le fait que
le segment (50;42) est réalisé comme profil creux.

7. Carde selon revendication 5 ou 6,
caractérisée par le fait que
le segment (42) sert de porteur pour des éléments de travail (78A, 78B, 78C).

8. Carde selon une des revendications 3 à 7,
caractérisée par le fait que
le canal (39;47) s'étend d'une manière parallèle à l'axe du tambour, et qu'une pièce de transition (180) est prévue à une extrémité du canal, afin de raccorder celle-ci avec un tuyau d'aspiration.

9. Carde selon revendication 3 ou 4,
caractérisée par le fait que
le canal (47) est formé par une pluralité d'éléments de recouvrement de tambour disposés les uns à côté des autres.

10. Carde selon revendication 9,
caractérisée par le fait que
les éléments sont des chapeaux (45), et un élément supplémentaire (49) est prévu pour la fermeture latérale du canal.
